# EUROPÄISCHE PATENTSCHRIFT

(11) **EP 2 072 744 B1**
(45) Veröffentlichungstag und Bekanntmachung des Hinweises auf die Patenterteilung: **18.02.2015**
(21) Anmeldenummer: 08168699.0
(22) Anmeldetag: 10.11.2008
(51) Int. Cl.: E06B 3/08, E06B 1/52, E06B 3/46, E06B 3/52

(54) **Zargenprofil für eine Hebe-Schiebetür**
Architrave profile for a lifting sliding door
Profilés dormants pour une porte coulissante relevable

(30) Priorität: 19.12.2007 DE 202007017854 U; 06.02.2008 DE 202008001679 U
(43) Veröffentlichungstag der Anmeldung: 24.06.2009
(73) Patentinhaber: Veka AG, 48324 Sendenhorst (DE)
(72) Erfinder: Brünemann, Dirk, 48324, Sendenhorst (DE)
(74) Vertreter: Tarvenkorn, Oliver

(56) Entgegenhaltungen:
- DE-A1- 3 011 946
- US-A- 6 067 754
- US-B1- 6 966 158

## Beschreibung

Die Erfindung betrifft ein Zargenprofil für eine Zarge einer Hebe-Schiebetür mit wenigstens einem Schiebeflügel, wobei die Zarge wenigstens zwei Seitenteile und ein Oberteil umfasst und wobei das Zargenprofil wenigstens eine erste Breitseite aufweist, die mit wenigstens einem Rastprofilbereich für die formschlüssige Verbindung mit einem Zusatzprofil versehen ist, und eine zweite, gegenüberliegende Breitseite, die mit wenigstens einem Rastprofilbereich zur formschlüssigen Verbindung mit einem Festflügel versehen ist.

Bei Hebe-Schiebetüren sind meist ein Festflügel und ein Schiebeflügel vorhanden, wobei auch Schiebetüren mit zwei Schiebeflügeln ohne Festflügel möglich sind. In die Laibung ist eine Zarge aus Seitenteilen und Oberteil eingesetzt, mit der der Festflügel verbunden, insbesondere verrastet, ist. Der wenigstens eine Schiebeflügel ist im oberen Zargenprofil und/oder auf einer Bodenschwelle verschiebbar gelagert. Fest- und Schiebeflügel sind versetzt hintereinander angeordnet, so dass der geöffnete Schiebeflügel den anderen Flügel, insbesondere den Festflügel, zumindest teilweise überdeckt. Das Zargenprofil selbst kann an seiner sichtabgewandten Breitseite über ein Ankerprofil mit der Wand, einem feststehenden Pfosten im Gebäude oder auch einer benachbarten weiteren Hebe-Schiebetür verbunden werden, wozu wiederum Rastaufnahmen zur Verbindung mit dem kompatibel ausbildeten Ankerprofil vorhanden sind.

Nachteilig ist, dass für die maximale Anzahl nebeneinander zu montierender Profile Nuten vorhanden sein müssen, von denen an den verschiedenen Teilen der Zargen jedoch mehrere ungenutzt bleiben und durch gesonderte Abdeckprofile überdeckt werden müssen. Diese wirken optisch störend.

In dem Patent US 6 067 754 A ist ein Zargenprofil mit allen Merkmalen des Oberbegriffs des Anspruchs 1 offenbart.

Aufgabe der Erfindung ist es somit, ein Zargenprofil anzugeben, mit dem Zargen herstellbar sind, welche an den sichtbaren Flächen weniger Abdeckleisten aufweisen. - Gelöst wird diese Aufgabe durch ein Zargenprofil mit den Merkmalen des Anspruchs 1.

Damit können gleichartig profilierte Abschnitte so kombiniert werden, dass lediglich noch im Bereich eines Zargenoberteils, und auch dort nur über einen Teil der Breite, noch eine Abdeckleiste aufgebracht zu werden braucht und ansonsten insbesondere die seitlichen Zargenteile, die direkt im Blickfeld liegen, frei von Abdeckprofilen sind.

Die Art der Verteilung der Rastprofilbereiche an dem Profil erlaubt das Wenden der Profilabschnitte, so dass z.B. bei den seitlichen Zargenteilen einmal die Sichtfläche zur Gebäudeinnenseite und einmal zur Gebäudeaußenseite hin ausgerichtet ist. Wenn mehrere Rastprofilbereiche benötigt werden, insbesondere am Zargenoberteil, so können die Profilseiten vertauscht werden. Schließlich steht in jedem Fall am Außenumfang einer so gebildeten Zarge wenigstens ein Rastprofilbereich zur Verfügung, um das Zargenteil an Ankerprofile oder dgl. anzusetzen und mit dem Baukörper zu verbinden.

Die Rastprofilbereiche können beliebig gestaltet sein, damit eine Verbindung mit den notwendigen Anbauprofilen möglich ist. So sind auch hervorspringende Stege oder dergleichen möglich.

Vorzugsweise sind die Rastprofilbereiche jeweils als hinterschnittene Nut ausgebildet. Dadurch kann die Befestigung der Zargenteile auch in der Weise erfolgen, dass durch den Grund der Nut gebohrt wird und eine Befestigungsschraube von innen nach außen geführt wird. Beim Aufrasten der weiterhin benötigen Profilleisten auf den Rastprofilbereich wird die Befestigung dann überdeckt.

Die Erfindung wird nachfolgend mit Bezug auf die Zeichnung näher erläutert. Die Figuren zeigen im Einzelnen:
- Fig. 1: einen Schnitt durch eine erste Ausführungsform eines Zargenprofils;
- Fig. 2: eine zweiteilige Hebe-Schiebetür mit erfindungsgemäß ausgebildeter Zarge in perspektivischer Ansicht von unten;
- Fig. 3: einen Schnitt durch eine zweite Ausführungsform eines Zargenprofils; und
- Fig. 4: Schnitte durch das Zargenprofil entlang der Linien II-II, III-III und IV-IV in Fig. 2 in lagerichtiger Anordnung.

Figur 1 zeigt ein Zargenprofil 10 im Querschnitt. Auf der linken Seite, die hier als eine erste Breitseite 13 bezeichnet ist, ist beidseits einer Profilquerachse 18 jeweils ein Rastprofilbereich 11, 17 ausgebildet. Die Abstände der Rastprofilbereiche 11, 17 zur Profilquerachse 18 sind gleich. Mittig auf der Profilquerachse 18 ist an der ersten Breitseite 13 in diesem Ausführungsbeispiel ein weiterer, zentraler Rastprofilbereich 15 angeordnet, der nicht in allen Anwendungsfällen erforderlich ist.

An der in der Schnittdarstellung rechts liegenden Seite, die als eine zweite Breitseite 14 bezeichnet wird, gibt es gegenüber dem zentralen Rastprofilbereich 15 keine Entsprechung. Auch gegenüber einem der beiden mit gleichem Abstand zur Profilquerachse 18 angeordneten Rastprofilbereiche - im Beispiel nach Fig. 1 gegenüber dem oberen Rastprofilbereich 17 - gibt es kein entsprechendes Gegenstück. Gegenüber den Rastprofilbereichen 15, 17 ist an der zweiten Breitseite 14 vielmehr eine ununterbrochene Sichtfläche 16 ausgebildet. Nur der Rastprofilbereich 11 findet seine Entsprechung auf der anderen Seite einer Profilhochachse 19 in einem Rastprofilbereich 12.

Durch die geeignete Anordnung und Ausrichtung von Abschnitten des gleichen Zargenprofils 10 kann eine gesamte Zarge für eine Hebe-Schiebetür gefertigt werden, bei der nur noch ein einzelner Rastprofilbereich sichtbar ist und mit einem Klemmprofil abgedeckt zu werden braucht.

Figur 2 zeigt eine zweiteilige Hebe-Schiebetür 20 mit einem Festflügel 25 und einem Schiebeflügel 24. Eine Zarge ist dreiteilig aufgebaut, und zwar mit einem linken Seitenteil 21, einem rechten Seitenteil 22 und einem oberen Zargenteil 23. Alle Teile 21, 22, 23 der Zarge sind jeweils aus einem Abschnitt des erfindungsgemäß ausgebildeten Zargenprofils 10 gebildet. Eine Bodenschwelle ist nicht dargestellt und wird in anderer Weise ausgebildet.

Der Schiebeflügel 24, der hier in halb geöffneter Stellung dargestellt ist, ist wie an sich bekannt verschiebbar gelagert und kann auf eine Profilleiste 28 am linken Seitenteil 21 aufgeschoben werden, wo eine Verriegelung und Abdichtung erfolgt. Die Profilleiste 28 ist an dem einzigen an der zweiten Breitseite 14 sichtbaren Rastprofilbereich 12 befestigt. Daneben liegt die Sichtfläche 16.

Mit dem rechten Seitenteil 22 ist der Festflügel 25 über den einzigen Rastprofilbereich 12 der zweiten, von der Laibung aus sichtbaren Breitseite 14 fest verbunden. Daneben verbleibt dann wieder eine durchgängige Sichtfläche 16, an der der Schiebeflügel 24 in geöffneter Stellung anliegen kann. An den seitlichen Zargenteilen 21, 22 sind die jeweils an den zweiten Breitseiten 14 vorhandenen Rastprofilbereiche 12 somit genutzt. Daneben liegen nur glatte Sichtflächen 16, so dass keine Abdeckprofile notwendig sind.

An der ersten Breitseite 13 des rechten Zargenteils 22 sind die drei Rastprofilbereiche 11, 15, 17 erkennbar, die einer Wandkante zugewandt sind. Die Rastprofilbereiche 11, 15, 17 können zur festen Verbindung mit einem Ankerprofil genutzt werden, welches an der Wandkante befestigt ist.

Beim oberen Zargenteil 23 ist hingegen die erste Breitseite 13 zum Zentrum der Wandöffnung hin gewandt. Entsprechend liegt das obere Teil 23 mit seiner zweiten Breitseite 14 an einem Sturz oder einer darüber liegenden Decke an. Dadurch stehen innen, an der sichtzugewandten Breitseite 13, die drei Rastprofilbereiche 11, 15, 17 zu Verfügung.

Am mittleren Rastprofibereich 15 ist in an sich bekannter Weise eine Dichtungsleiste 26 angeklipst, die eine Abdichtung gegenüber dem Schiebeflügel 24 bewirkt. Sie erstreckt sich über die gesamte Breite der Zarge.

In dem in Figur 2 hinten liegenden, zur Gebäudeinnenseite hin gewandten Rastprofilbereich des oberen Zargenteils 23 ist eine Profilleiste 28 befestigt, die der Führung des Schiebeflügels 24 dient.

In dem vorderen, der Gebäudeaußenseite zugewandten Rastprofilbereich des oberen Zargenteils 23 ist rechts der Festflügel 25 befestigt. Nur im linken Bereich neben dem Festflügel bleibt dieser Rastprofilbereich, der als gestrichelte Linie dargestellt ist, ungenutzt und muss mit einem Klemmprofil oder in anderer Weise überdeckt werden.

Gegenüber der Ausführungsform aus Fig. 1 ist das in Figur 3 gezeigte Zargenprofil 10' dahingehend leicht abgewandelt, dass die in Bezug auf die Profilquerachse 18 äußeren Rastprofilbereiche 11, 17 und 12 jeweils ein Paar von nebeneinander liegenden Rastnuten umfassen. Nuten in den Bereichen 12, 17, die sich in Bezug auf eine Profilhochachse 19 gegenüberliegen, sind jeweils auf einer gemeinsamen Mittellinie fluchtend angeordnet. Die Paare von Nuten dienen der momentensteifen Abstützung und verstärkten Verrastung der Profilleiste 28 zur Verriegelung des Schiebeflügels 24 bzw. des Festflügels 25 über je zwei Rastpunkte.

Fig. 4 zeigt drei Schnitte von Zargenteilen, und zwar links einen Schnitt durch ein linkes Zargenteil 21 entsprechend der Linie II-II in Fig. 2, rechts einen Schnitt durch ein rechtes Zargenteil 22 entsprechend der Linie IV-IV und dazwischen einen Schnitt durch ein oberes Zargenteil 23 entsprechend der Linie III-III.

Am linken Zargenteil 21 ist jeweils nur ein Zusatzprofil 28 zur Führung und Verriegelung des Schiebeflügels 24 befestigt; daneben besteht eine Sichtfläche 16. Am rechten Zargenteil 22 ist der Festflügel 25 selbst über ein Zusatzprofil 29 in einer Gruppe von Nuten befestigt, und daneben besteht wieder eine glatte Sichtfläche 16.

Am oberen Zargenteil 23 ist an der zur Gebäudeaußenseite A gewandten Seite (in der Schnittdarstellung rechts) wiederum der Festflügel 25 über das Zusatzprofil 29 verrastet; an der zur Gebäudeinnenseite I gewandten Seite das Zusatzprofil 28 für die Führung des Losflügels. In der mittleren Nut ist oben das weitere Profil 27 zur Abdichtung gegenüber dem Schiebeflügel 24 vorgesehen, so dass am oberen Zargenteil 23 alle drei Gruppen von Rastaufnahmebereichen genutzt sind.

Anwendbar sind die erfindungsgemäßen Zargenprofile auch bei mehr als zwei Flügeln: Bei drei- oder vierflügeligen Schiebetüranlagen wird außen jeweils ein Festflügel an den seitlichen Zargenteilen sowie am oberen Zargenteil befestigt. Der wenigstens eine Schiebeflügel läuft dann zentral und benötigt am oberen Zargenteil hintereinander mehrere Dicht- und Führungsleisten.

## Patentansprüche

1. Zargenprofil (10; 10') für eine Zarge einer Hebe-Schiebetür (20),
wobei die Zarge wenigstens zwei Seitenteile (21, 22) und ein Oberteil (23) umfasst und wobei das Zargenprofil (10; 10') wenigstens eine erste Breitseite (13) aufweist, die mit wenigstens einem Rastprofilbereich (11, 15, 17) für die formschlüssige Verbindung mit einem Zusatzprofil versehen ist, und eine zweite, gegenüberliegende Breitseite (14), die mit wenigstens einem Rastprofilbereich (12) zur formschlüssigen Verbindung mit einem Festflügel (25) versehen ist,
wobei an beiden sich gegenüberliegenden Breitseiten (13, 14) gleichartig profilierte Rastprofilbereiche (11, 12, 15, 17) in unterschiedlicher Anzahl ausgebildet sind,
**dadurch gekennzeichnet,**
- **dass** das Zargenprofil bedarfsweise als Seitenteil (21, 22) oder als Oberteil (23) verwendbar ist und dass bei einer Verwendung als Seitenteil (21, 22) die Breitseite mit einer kleinen Anzahl von Rastprofilbereichen im Einbauzustand sichtbar ist und bei Verwendung als Oberteil (23) die Seite mit einer maximalen Anzahl von Rastprofilbereichen im Einbauzustand sichtbar ist,
- **dass** an der einen Breitseite (13) beidseits einer Profilquerachse (18) jeweils wenigstens ein Rastprofilbereich (11, 17) ausgebildet ist und dass an der anderen Breitseite (14) auf der einen Seite der Profilquerachse (18) wenigstens ein Rastprofilbereich (12) und auf der anderen Seite der Profilquerachse (18) eine Sichtfläche (16) ausgebildet ist,
wobei wenigstens ein Paar von sich an Außen- und Innenseite (13, 14) gegenüberliegenden Rastprofilbereichen (11, 12) auf einer gemeinsamen Mittellinie ausgerichtet sind, welche parallel zur Profilquerachse (18) ist.

2. Zargenprofil (10, 10') nach Anspruch 1, **dadurch gekennzeichnet, dass** an der Breitseite auf der Profilquerachse (18) ein zentraler Rastprofilbereich (15) angeordnet ist.

3. Zargenprofil (10') nach Anspruch 2, **dadurch gekennzeichnet, dass** an der ersten Breitseite (13) jeweils zwei Rastprofilbereiche (11, 17) auf jeder Seite der Profilquerachse (18) und an der zweiten Breitseite (14) auf der von der Sichtfläche (16) abgewandten Seite der Profilquerachse (18) zwei korrespondierende Rastprofilbereiche (12) ausgebildet sind.

4. Zargenprofil (10; 10') nach einem der Ansprüche 1 bis 3, **dadurch gekennzeichnet, dass** die Rastprofilbereiche (11, 12) jeweils als hinterschnittene Nuten ausgebildet sind.

## Claims

1. Frame profile (10; 10') for a frame of a lifting and sliding door (20),
wherein the frame comprises at least two side parts (21, 22) and an upper part (23) and wherein the frame profile (10; 10') has at least a first broad side (13) which is provided with at least one latching profile region (11, 15, 17) for positive connection with an additional profile, and a second, opposite broad side (14) which is provided with at least one latching profile region (12) for positive connection with a fixed leaf (25),
wherein identically profiled latching profile regions (11, 12, 15, 17) are formed in different numbers on both mutually opposite broad sides (13, 14),
**characterized**
- **in that** the frame profile can be used as required as a side part (21, 22) or as an upper part (23) and in that, when used as a side part (21, 22), the broad side is visible with a small number of latching profile regions in the installed state, and, when used as an upper part (23), the side is visible with a maximum number of latching profile regions in the installed state,
- **in that** in each case at least one latching profile region (11, 17) is formed on one broad side (13) on both sides of a profile transverse axis (18) and in that at least one latching profile region (12) is formed on the other broad side (14) on one side of the profile transverse axis (18) and a visible surface (16) is formed on the other side of the profile transverse axis (18),
wherein at least one pair of latching profile regions (11, 12) situated opposite one another on the outer and inner sides (13, 14) are oriented on a common centre line which is parallel to the profile transverse axis (18).

2. Frame profile (10; 10') according to Claim 1, **characterized in that** a central latching profile region (15) is arranged on the broad side on the profile transverse axis (18).

3. Frame profile (10') according to Claim 2, **characterized in that**, on the first broad side (13), in each case two latching profile regions (11, 17) are formed on each side of the profile transverse axis (18) and, on the second broad side (14), two corresponding latching profile regions (12) are formed on the side of the profile transverse axis (18) remote from the visible surface (16).

4. Frame profile (10; 10') according to one of Claims 1 to 3, **characterized in that** the latching profile regions (11, 12) are in each case formed as undercut grooves.

## Revendications

1. Profilé de châssis dormant (10 ; 10') pour un châssis dormant d'une porte coulissante relevable (20),
le châssis dormant comprenant au moins deux parties latérales (21, 22) et une partie supérieure (23) et le profilé de châssis dormant (10 ; 10') présentant au moins un premier côté large (13) qui est pourvu d'au moins une région profilée d'encliquetage (11, 15, 17) pour la connexion par engagement positif à un profilé supplémentaire, et un deuxième côté large opposé (14) qui est muni d'au moins une région profilée d'encliquetage (12) pour la connexion par engagement positif à un vantail fixe (25),
des régions profilées d'encliquetage (11, 12, 15, 17) de profilages similaires étant réalisées en nombre différent au niveau des deux côtés larges opposés (13, 14),
**caractérisé en ce que**
- le profilé de châssis dormant peut être utilisé au besoin en tant que partie latérale (21, 22) ou en tant que partie supérieure (23) et **en ce que** lors d'une utilisation en tant que partie latérale (21, 22), le côté large est visible avec un petit nombre de régions profilées d'encliquetage dans l'état installé et lors de l'utilisation en tant que partie supérieure (23), le côté ayant un nombre maximum de régions profilées d'encliquetage dans l'état installé est visible,
- à chaque fois au moins une région profilée d'encliquetage (11, 17) est réalisée au niveau de l'un des côtés larges (13) de chaque côté d'un axe transversal de profilé (18), et **en ce qu'**au moins une région profilée d'encliquetage (12) est réalisée au niveau de l'autre côté large (14) d'un côté de l'axe transversal de profilé (18) et une face visible (16) est réalisée de l'autre côté de l'axe transversal de profilé (18),
au moins une paire de régions profilées d'encliquetage (11, 12) opposées sur un côté extérieur et un côté intérieur (13, 14) étant orientées suivant un axe médian commun qui est parallèle à l'axe transversal de profilé (18).

2. Profilé de châssis dormant (10, 10') selon la revendication 1, **caractérisé en ce qu'**une région profilée d'encliquetage central (15) est disposée au niveau du côté large sur l'axe transversal de profilé (18).

3. Profilé de châssis dormant (10') selon la revendication 2, **caractérisé en ce qu'**à chaque fois deux régions profilées d'encliquetage (11, 17) sont réalisées au niveau du premier côté large (13) de chaque côté de l'axe transversal de profilé (18) et deux régions profilées d'encliquetage correspondantes (12) sont réalisées au niveau du deuxième côté large (14) sur le côté de l'axe transversal de profilé (18) opposé à la face visible (16).

4. Profilé de châssis dormant (10 ; 10') selon l'une quelconque des revendications 1 à 3, **caractérisé en ce que** les régions profilées d'encliquetage (11, 12) sont réalisées à chaque fois sous forme de rainures en contre-dépouille.
